# EUROPÄISCHE PATENTSCHRIFT

(11) **EP 1 116 522 B1**
(45) Veröffentlichungstag und Bekanntmachung des Hinweises auf die Patenterteilung: **05.11.2003**
(21) Anmeldenummer: 01108798.8
(22) Anmeldetag: 21.09.1995
(51) Int. Cl.: B05B 11/00

(54) **Spender für Medien**
Fluid dispensing device
Distributeur de fluide

(30) Priorität: 27.10.1994 DE 4438375
(43) Veröffentlichungstag der Anmeldung: 18.07.2001
(62) Teilanmeldung aus: 95114859.2
(73) Patentinhaber: Ing. Erich Pfeiffer GmbH, 78315 Radolfzell (DE)
(72) Erfinder: Amann, Esther, 78315 Radolfzell (DE); Fuchs, Karl-Heinz, D-78315 Radolfzell (DE); Ritsche, Stefan, 78253 Eigeltingen (DE)
(74) Vertreter: Patentanwälte , Ruff, Wilhelm, Beier, Dauster & Partner

(56) Entgegenhaltungen:
- EP-A- 0 472 985
- EP-A- 0 480 488

## Beschreibung

Die Erfindung betrifft einen Spender für Medien, welche flüssig, gasförmig, pastös und/oder pulverförmig sein sowie aus zwei oder mehr gesonderten Druckräumen bzw. Speichern ausgetragen werden können.

Erfindungsgemäß weist der Spender bzw. die Austragvorrichtung jeweils nur ein- bzw. zwei- oder mehrfach einen Grundkörper, eine Austrag-Betätigung mit Handhabe, einen Medienauslaß, eine Anzeige- bzw. Erfassungseinrichtung mit Handhabe, einen Stelltrieb, einen Austragförderer bzw. eine Pumpe, einen Druckraum zur Medienförderung, einen Medienspeicher, einen Betätigungs- bzw. Austragkopf, einen Auslaßkanal, ein Auslaßventil, einen Einlaßkanal, ein Einlaßventil, eine Pump-Kolbeneinheit oder dgl. auf, welche jeweils Mittel, Anordnungen bzw. Glieder für unterschiedliche Funktionen bilden können. Solche Spender sind Z.B. aus der EP-A-472 985 oder der EP-A-480 488 bekannt. Beim Spender gemäß EP-A-472 985 ist keine Abzugsicherung, des Batätigungskopfes vorgesehen und beim Spender gemäß EP-A-480 488 ist der äußere kopfmantal des Betätigungskopfes vom äußeren kappenmantal der Grundkappe umgeben.

Der Erfindung liegt des weiteren die Aufgabe zugrunde, einen Spender für Medien der genannten oder einer anderen Art zu schaffen, bei welchem Nachteile bekannter Ausbildungen vermieden sind und der insbesondere eine sichere Überführung bzw. Verwendung in unterschiedlichen Gebrauchszuständen und/oder eine einfache Erfassung von, Funktionen des Spenders betreffenden, Daten gewährleistet.

Erfindungsgemäß sind die Merkmale nach Patentanspruch 1 bzw. einem der Ansprüche 2 bis 10 vorgesehen. Der Spender kann für fließfähige oder andere Medien auch Mittel aufweisen, durch welche eine vorbestimmte Anzahl von gleichen oder unterschiedlichen Erfassungsvorgängen zunächst an einem Stellglied manuell eingestellt werden kann, wonach dieses Stellglied durch eine der genannten Anzahl entsprechende Anzahl von manuellen Schritt-Betätigungen in eine Ausgangsstellung zurückgeführt werden kann. Aus dieser Ausgangsstellung bzw. jeder anderen Stellung kann das Stellglied bzw. die Erfassungseinrichtung dann wieder manuell in jede beliebige andere Stellung oder Voreinstellung überführt werden. Zur Durchführung dieser Voreinstellung bedarf es zweckmäßig keinerlei vorbereitenden Handhabungen, zum Beispiel Entriegelungen oder dgl., sondern zweckmäßig kann diese Voreinstellung bei einer Stellung der Austrag- bzw. Erfassungs-Betätigung, insbesondere bei der Ruhe- bzw. Ausgangsstellung, ohne weiteres vorgenommen werden. Auch ist es vorteilhaft, wenn die Voreinstellung und die Schaltbetätigung über gesonderte Handhaben und/oder in unterschiedlichen bzw. quer zueinander liegenden Betätigungsrichtungen erfolgen.

Dient eine Erfassungseinrichtung zum Erfassen bzw. Zählen von aufeinanderfolgenden Austragvorgängen oder Austraghüben, so ergibt sich eine sehr einfache, variable Dosierung der jeweils für eine Anwendung oder für die Anwendung während eines bestimmten Zeitraumes, z.B. eines Tages, auszubringenden Medienmenge. Die mit einem einzigen Austrag- bzw. Betätigungszyklus auszubringende Medienmenge kann so klein gewählt werden, daß sie in keinem Fall zu groß ist. Durch mehrere aufeinanderfolgende Austragzyklen kann diese Medienmenge dann beliebig vervielfacht werden, indem zuvor die genannte Voreinstellung vorgenommen wird. Zur Voreinstellung läßt sich die Erfassungseinrichtung zweckmäßig beliebig bzw. wahlweise in beiden entgegengesetzten Richtungen ihrer Stellbewegung frei und daher jederzeit schnell einstellen. Die darauffolgende Erfassungs-Stellbewegung ist jedoch zweckmäßig stets gleichgerichtet.

Eine Erfassungseinrichtung kann nach dem Europäischen Patent 0 472 915, dem Europäischen Patent 0 472 985, dem Europäischen Patent 0 472 986, dem Europäischen Patent 0 473 964, dem Europäischen Patent 0 477 562 und/oder dem Europäischen Patent 0 114 617 ausgebildet sein, auf welche wegen weiterer Einzelheiten und Wirkungen zur Einbeziehung in die vorliegende Erfindung Bezug genommen wird. Zweckmäßig weist eine Erfassungs- bzw. Anzeigeeinrichtung zusätzlich zu einem einen Speicher bzw. einen Austragförderer tragenden Grundkörper und einem gegenüber diesem bewegbaren Betätigungs- bzw. Austragkopf nur ein einziges weiteres, insbesondere einteiliges oder im wesentlichen formstabiles, Erfassungsglied auf, welches ausschließlich an einem einzigen der beiden anderen Teile gelagert ist und wahlweise angebracht sein kann oder nicht, ohne dadurch die Austragfunktion bzw. die Verbindung mit dem Austragförderer oder dem Medienspeicher zu beeinträchtigen bzw. zu stören. Dadurch kann bei ansonsten denselben Bauteilen des Spenders durch Weglassen bzw. zerstörungsfreies Abnehmen oder Hinzufügen des dritten Bauteiles wahlweise ohne oder mit Erfassungsfunktion ausgestattet werden.

Auch unabhängig von den beschriebenen Funktionen weist der Spender vorteilhaft Mittel auf, mit welchen der Medienauslaß gegenüber einer Haupt- bzw. Mittel- oder Betätigungsachse des Spenders in unterschiedlichen Richtungen, z. B. stufenlos, ausgerichtet und in der jeweiligen Stellung wenigstens reibungsschlüssig selbsthaltend gesichert werden kann. Vorteilhaft ist der ins Freie führende Medienauslaß, an welchem sich der Medienstrom bzw. Medienstrahl vollständig von dem Spender löst, am freien Ende eines Schnabels, eines Rüssels, einer Kanüle, eines Rohres oder an einem ähnlichen Stutzen vorgesehen, welcher quer und/oder parallel zu seiner Längsrichtung in sich im wesentlichen formsteif oder flexibel bzw. elastisch rückfedernd sein kann. In mindestens einer oder allen Ausrichtungen weicht der wenigstens im Ausgangszustand durchgehend geradlinige Stutzen von einer zur genannten Hauptachse quer liegenden bzw. rechtwinkligen Lage ab, wobei er in einer Stellung parallel und seitlich versetzt zur Hauptachse bzw. in allen Stellungen in einer einzigen Ebene liegen kann, die ggf. etwa parallel zu einer Axialebene der Hauptachse vorgesehen sein kann und mit Radialabstand außerhalb der Außenseite des Betätigungskopfes bzw. der Erfassungseinrichtung liegt. Der Stutzen kann um eine zur Hauptachse quer bzw. rechtwinklig liegende Achse schwenkbar sein, welche vom eingangsseitigen Ende des Stutzen einen Abstand hat, der höchstens so groß wie die größte Innenweite eines zugehörigen Auslaßkanales ist.

Die Länge des Stutzens beträgt mindestens das fünf- bzw. zehnfache seiner Außenweite, wobei der Stutzen wenigstens über den gesamten, beim Austrag freiliegenden Teil seiner Länge konstante Außen- und/oder Innenquerschnitte aufweisen kann. Der Stutzen kann durch Ablängen von einem vorgefertigten Rohr hergestellt sein, das über seine gesamte Länge entsprechend konstante Querschnitte hat. Zweckmäßig steht jedoch der Stutzen in keiner Stellung wesentlich über das dem Speicher zugekehrte Ende des jeweiligen der drei genannten Bauteile vor, so daß er auch in der Nichtgebrauchtstellung nicht benachbart zur Außenseite des Speichergefäßes liegt, sondern sich zumindest bei Ausgangsstellung des Spenders nur über denjenigen Teil ihrer Länge erstreckt, welcher durch die vormontierte Einheit aus den zwei oder drei genannten Bauteilen bestimmt ist. Die Lagerung des Stutzens liegt unmittelbar benachbart zu dem vom Speicher abgekehrten Ende dieser Einheit. Bei in diese Einheit eingesetztem Austragförderer kann dieser über das dem Speicher zugekehrte Ende der Einheit mit seinem zugehörigen Ende vorstehen, welches dazu dient, aus dem Speichergefäß Medium in den Austragförderer nachzufördern.

Auch unabhängig von den beschriebenen Funktionen sind zweckmäßig Mittel vorgesehen, um ein Medium in ggf. größerem Abstand vom Medienauslaß innerhalb der zu diesem führenden Auslaßwege zu zerstäuben bzw. zu vernebeln und als zerstäubten Strom durch den nachfolgenden Auslaßkanal dem Medienauslaß zuzuführen und ohne nochmalige Zerstäubung zerstäubt auszutragen, wobei das Medium vom Ausgang eines Druckerzeugers über die Zerstäubung bis aus dem Medienauslaß in einem kontinuierlichen Strom fließt. Der ventilfreie Strömungsweg von einer Druckkammer bzw. einem zugehörigen Auslaßventil bis zu einer in die Zerstäubungskammer mündenden Verwirbelungs- bzw. Zerstäuberdüse und der ventilfreie Strömungsweg von der Zerstäubungskammer bis zum Medienauslaß können etwa gleich lang sein oder ein beliebiger dieser beiden Strömungswege kann kürzer als der andere, insbesondere höchstens um die Hälfte von dessen Länge kürzer sein. Die Verwirbelungs- bzw. Strömungskammer kann geradlinig langgestreckt sein und über ihre Länge annähernd konstante Innenquerschnitte haben, insbesondere runde bzw. kreisrunde Innenquerschnitte.

Um Dreh- und/oder Axialstellungen beliebiger der genannten Bauteile zueinander form- und/oder kraftschlüssig sichern zu können bzw. um den Auslaßkanal oder unmittelbar den Medienauslaß dicht verschließen zu können ist zweckmäßig eine auslös- bzw. ausrückbare Sicherungseinrichtung vorgesehen, welche im Bereich einer äußersten Wandung, wie einer Mantelwandung der vormontierten Baueinheit und/oder nach außen im Abstand davon frei bzw. frei zugänglich liegt. Die Sicherungskraft kann auf den Austragkopf ausschließlich über den Stutzen übertragen werden, während sie auf den zweiten Körper, z.B. den Grundkörper zweckmäßig über einen frei vorstehenden Vorsprung übertragen wird, welcher gleichzeitig das zugehörige Ende des Stutzens oder eines anderen stabförmigen Sicherungsgliedes zerstörungsfrei leicht ausrückbar festhält.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ein Ausführungsbeispiel der Erfindung ist in den Zeichnungen dargestellt und wird im folgenden näher erläutert. In den Zeichnungen zeigen:
- Fig. 1: ein erfindungsgemäßer Spender in teilweise geschnittener Ansicht,
- Fig. 2: eine ausschnittsweise Draufsicht auf den Spender gemäß Fig. 1 und
- fig. 3: ein Detail des Spenders gemäß Fig. 1 im Querschnitt.

Der, einhändig frei zu tragende und gleichzeitig zu bedienende Spender 1, welcher auch zum Medienaustrag in Tropfenform, als Schaumstrang oder dgl. ausgebildet sein kann, weist einen Grundkörper 2 auf, welcher im wesentlichen durch einen Tragkörper 3 bzw. einen fläschchenförmigen Speicher 4 gebildet und in sich formstabil ist. Die Austrag-Bedienung erfolgt über eine Betätigung 5, durch welche eine Druck- bzw. Pumpkammer eines Austragförderers 6 stufenlos verengt und so das Medium unter Austragdruck gebracht wird. Der Austragförderer kann eine langgestreckte Schubkolbenpumpe sein und weist an seinem innerhalb des Speichers 4 liegenden Ende einen Einlaß 7 auf, durch welchen das Medium bei einer Hubbewegung, nämlich beim Rückhub, über ein innerhalb des Förderes 6 liegendes Einwege-Einlaßventil aus dem Speicher 4 unmittelbar in die Druckkammer gefördert oder angesaugt wird. Beim entgegengesetzt gerichteten Hub wird das Medium aus der Druckkammer über ein druck- und/oder wegabhängig öffnendes, innerhalb des Förderers 6 dem Einlaßventil gegenüberliegendes Auslaßventil zu einem Medienauslaß 8 gefördert, an dessen Auslaßöffnung das Medium die Austragvorrichtung 1 vollständig ins Freie verläßt. Jeder der Bauteile bzw. Anordnungen 2 bis 7 liegt im wesentlichen annähernd in bzw. etwa parallel zu einer Hauptachse 9 der Vorrichtung 1.

Zur Erfassung von Austragvorgängen oder dgl. ist eine Erfassungseinrichtung 10 vorgesehen, welche mit einer Betätigung 11 zu betätigen ist. Diese Betätigung 11 kann gesondert von der Betätigung 5 vorgesehen oder, wie dargestellt, durch diese gebildet sein, so daß eine Bedienung der einen Betätigung stets auch eine Bedienung der anderen Betätigung bewirkt. Durch die Betätigung 5, 11 wird ein Stelltrieb 12 angetrieben, welcher nur eine Triebstufe aus zwei hülsenförmigen und etwa koaxialen Stellgliedern 13, 14 aufweist. Das äußere, treibende Stellglied 13 weist über seinen Innenumfang verteilte Stellnocken 15 auf, welchen am Außenumfang des getriebenen Stellgliedes 14 Gegen-Stellnocken 16 zugeordnet sind. Die Stellnocken 15, 16 können durch die einander zugekehrten Enden von Axialstegen bzw. axialen Nutflanken gebildet sein und weisen in Umfangsrichtung abgeschrägte Nockenflächen auf, welche bei gegenseitigem, gleitendem Eingriff eine Drehbewegung um eine Achse 9 bewirken. In Ausgangsstellung der Vorrichtung 1 gemäß Fig. 1 sind die Stellglieder 13, 14 bzw. die Treibglieder 15, 16 vollständig außer gegenseitigem Eingriff, so daß sie eine gegenseitige Drehbewegung nicht behindern. Das Stellglied 13 ist lagefest bzw. einteilig mit einer Fingerdruck-Handhabe 17 der Betätigung 5, 11 ausgebildet, wobei diese Handhabe 17 quer zur Achse 9 an der vom Speicher 4 abgekehrten, äußersten Stirnseite der Vorrichtung 1 im Axialabstand vom Stelltrieb 12 liegt.

Mit der Handhabe 17 wird gleichzeitig auch eine Hub-Kolbeneinheit 18 des Förderers 6 bewegt, welche an einem Kolbenstößel 19 den Ventilkörper und den Ventilsitz des Auslaßventiles trägt, wobei der durch axiale Bewegung öffnende und schließende Ventilkörper durch eine den Stößel umgebende Kolbenmanschette gebildet sein kann, welche gleichzeitig den Pumpkolben zur Verengung und Erweiterung des Pumpraumes bildet. Das Ende des Kolbenstößels 19, welches vom Speicher 4 weggerichtet über den Körper 2 bzw. 3 vorsteht, ist lagestarr mit der Handhabe 17 verbunden.

Es ist auch eine Anzeigeeinrichtung 20 zur optischen Anzeige von Austragvorgängen oder dgl. vorgesehen, welche durch die Betätigung 5, 11 bzw. die Handhabe 17 betätigt werden kann, insbesondere über denselben Stelltrieb 12 wie die Erfassungseinrichtung 10, deren Erfassungsstellungen somit durch die Anzeigeeinrichtung 20 jederzeit von außen ablesbar angezeigt werden. Das hülsenförmige Erfassungsglied 21 der Einrichtung 10 schließt axial unmittelbar an das Stellglied 14 an, mit welchem es lagefest oder einteilig verbunden ist. An seinem Außenumfang weist das Erfassungsglied 21 eine Skala 22 der Einrichtung 20 mit Symbolen, wie z.B. von Null über Eins ansteigenden Zahlen auf, welche als Kardinal- bzw. Ordinalzahlen gleichmäßig über den gesamten Umfang des Erfassungsgliedes 21 verteilt sein können. Der Skala 22 ist ein Anzeige-Gegenglied 23 so zugeordnet, daß jeweils nur ein einziges Symbol zum optischen Erkennen und Ablesen freiliegt. Das Gegenglied 23 kann durch einen randoffenen Fensterausschnitt am Ende eines Mantels gebildet sein, welcher lagefest oder einteilig mit dem Bauteil 13, 15, 17 ausgebildet ist.

Der Bauteil 14, 21 ist lagefest bzw. einteilig mit einem hülsenförmigen Lagerglied 24 verbunden, welches mit einem Radial-Lager 25 an dem Körper 2, 3 um die Achse 9 drehbar gelagert ist. Das zylindrische Lager 25 liegt im axialen Abstand vom Erfassungsglied 21 auf dessen von der Anordnung 12, 14 abgekehrten Seite in einem Axialbereich, welcher mit der Axialerstreckung eines Befestigungsgliedes 26 zusammenfällt, das zur verspannten Befestigung des Tragkörpers 3 am Hals des Speichers 4 dient. Das Befestigungsglied 26 ist hier ein Innengewinde, kann aber auch ein Steckglied, ein Krimpring oder dgl. sein. Axial unmittelbar benachbart zu und anschließend an das Lager 25 ist eine Rasteinrichtung vorgesehen, durch welche der Bauteil 14, 16, 21, 24 in aufeinanderfolgenden Drehschritten gegenüber den Bauteilen 2, 17 bzw. den fest oder drehfest mit diesen verbundenen Teilen federnd oder rastend so arretiert werden kann, daß durch Aufbringen einer entsprechend großen Stellkraft diese Arretierung überwunden wird und in einer nachfolgenden Drehstellung von selbst wieder einrastet. Die Rastung kann dabei nur die hinsichtlich der Skalenzahlen aufsteigende oder absteigende Drehrichtung zulassen und gegen die jeweils entgegengesetzte Drehrichtung formschlüssig sperren oder sie kann beide Drehrichtungen unter Überwindung gleicher oder unterschiedlicher Stellkräfte jeweils über Volldrehungen zulassen. Die Treibkraft der Betätigung 5, 11 reicht für die Überwindung der Rastung aus. Auf der von den Teilen 14, 16, 21 abgekehrten Seite schließt an den Teil 24 unmittelbar ein hülsenförmiges Rastglied 27 an, das lagestarr bzw. einteilig mit dem jeweiligen der genannten Teile verbunden ist und dessen Innenumfang über eine Rastzahnung 28 der Rastung in einen Außenumfang des Körpers 2, 3 eingreift.

Zwischen den Teilen 14, 16, 21 einerseits und den Teilen 24, 27 andererseits ist für diese ein Axiallager 29 vorgesehen, welches durch einen über den Innenumfang vorstehenden Vorsprung, wie einen Ringbund oder über den Umfang verteilte Nocken, gebildet sein kann. Dieser Vorsprung greift drehbar und annähernd axialspielfrei in eine Ringnut am Außenumfang des Körpers 2, 3 ein, wobei er gleichzeitig ein radial federndes Schnappglied bildet, das beim axialen Aufsetzen der genannten Teile auf den Körper 2, 3 zunächst aufgeweitet wird und dann rückfedernd in die Nut einspringt, so daß die Teile alleine durch eine gegenseitige axiale Steckverbindung miteinander montiert werden können. Am Ende dieser Steckbewegung schlagen die mit dem Vorsprung verbundenen Teile mit einer inneren Ringschulter gegen eine äußere Ringschulter 31 des Körpers 2, 3 an, welche über den Außenumfang des Lagers 25 vorsteht und mit ihrem Außenumfang an die Rastzahnung 28 anschließt, wobei sie eine glatte Gleitfläche bildet. Die Teile 14, 16, 21, 24, 27 sind durch einen einteiligen Hülsenkörper 30 gebildet, dessen Außen- und/oder Innenumfang vom Teil 24, 27 bis zu seinem die Nocken 16 aufweisenden Ende mit konstanter Weite zylindrisch durchgeht, wobei jedoch unmittelbar im Anschluß an das Lager 25 über den Innenumfang der Vorsprung des Lagers 29 vorsteht. Von den Lagern 25, 29 ragt der Körper 30 frei zu seinem dem Stelltrieb 12 zugehörigen Ende so aus, daß sein Innen- und/oder Außenumfang berührungsfrei ist, wobei dieser Längsabschnitt die Teile 14, 16, 21 bildet. Demgegenüber ist das Glied 27 im Innen- und/oder Außenumfang erweitert, wobei es das zugehörige andere Ende des Hülsenkörpers 30 bildet, welches annähernd bis zum zugehörigen Ende des Körpers 3 reicht bzw. gegenüber diesem Ende nur geringfügig zurücksteht.

Die Betätigung 5, 11 weist einen kappenförmigen Betätigungskörper mit einem von der Handhabe 17 frei zum Speicher 4 vorstehenden Mantel 32 auf, welcher über den größten Teil seiner Länge konstante Innen- und/oder Außenquerschnitte hat, nahe benachbart zu der lagefest mit ihm verbundenen Handhabe 17 das Stellglied 13 bildet und über die Stellnocke 15 so weit axial vorsteht, daß er die Teile 14, 16, 21, 22 bzw. das frei ausragende Ende des Körpers 30 am Außenumfang mit engem Spaltabstand umgibt. Am offenen Ende dieses Mantelabschnittes ist das Gegenglied 23 in Form eines Durchbruches vorgesehen.

Der kappenförmige Körper 3 ist ebenfalls im wesentlichen durch einen Mantel 33 und eine Stirnwand 34 gebildet, wobei der Mantel 33 am Innenumfang das Glied 26, am Außenumfang die Lagerfläche für das Lager 29 sowie die zugehörigen Zähne der Rastzahnung 28, die Lagerfläche des Lagers 25 und zwischen den Flächen 25, 28 die ebene Schulterfläche 31 bildet. Der abgestuft zum offenen Kappenende erweiterte Innenumfang des Mantels 33 umgibt den Förderer 6 mit Radialabstand und schließt mit seinem anderen, vom Speicher 4 weiter entfernten Ende einteilig an die Stirnwand 34 an. Über die Außenseite dieser Stirnwand 34 steht ein Tragglied bzw. eine hülsenförmige Manschette 35 frei vor, in welche der Förderer 6 axialund radialspielfrei festsitzend so eingreift, daß er das Innere der Manschette 35 und die Stirnwand 34 eng anliegend durchsetzt, jedoch dann bis zum Einlaß 7 berührungsfrei ausragt. Der Förderer 6 ist mit einer Verbindung 37 bzw. einer axialen Schnappverbindung ohne gesonderte Dichtung abgedichtet am Körper 3 befestigt, welche beim axialen Einstecken des Förderers 6 vom äußeren Ende des Körpers 3 bzw. der Manschette 35 her von selbst federnd zunächst ausweicht und dann rückfedernd in Haltelage springt. Der Förderer 6 und der Körper 30 mit den zugehörigen Teilen können dabei in beliebiger Reihenfolge in derselben Steckrichtung an dem Körper 2, 3 befestigt werden. Am Innenumfang der Manschette 35 und unmittelbar benachbart zu deren freien Ende ist ein Schnappglied 38, z.B. ein ringförmiger Wulstvorsprung oder eine Ringanordnung von gegenseitig beabstandeten Nocken vorgesehen, welches in Haltelage die Stirnfläche eines Flansches 39 des Förderers 6 übergreift. Die andere, davon abgekehrte Stirnfläche des Ringflansches 39 liegt an einer inneren Ringschulter der Manschette 35 an. Der Flansch 39 kann durch einen Gehäuse- bzw. Zylinderdeckel gebildet sein, welcher auf das zugehörige Ende des langgestreckten Haupt- bzw. Zylindergehäuses 40 des Förderers 6 aufgesetzt und vom Stößel 19 durchsetzt ist. Der Flansch 39 steht über den Außenumfang des Gehäuses 40 vor, welches an der inneren Stirnfläche der Stirnwand 34 eng von einer ringscheibenförmigen Dichtung 41 umgeben ist, die zwischen dieser Stirnfläche und der Stirnfläche am Ende des Halses des Speichers 4 axial eingespannt ist.

Die Handhabe 17 ist durch die äußere Stirnfläche einer Stirnwand 42 gebildet, welche einteilig mit dem Mantel 32 ausgebildet ist und über dessen Außenumfang nicht vorsteht. Über die innere Stirnseite der Wand 42 steht axial ein hülsenförmiges Verbindungsglied 43 vor, welches mit seinem Ende auf das freie Ende des Stößels 19 so aufgesteckt ist, daß dieser mit den Teilen 13, 15, 17, 32, 42 nur durch Reibungsschluß bzw. Klemmsitz verbunden ist und daher zerstörungsfrei leicht abgenommen werden kann. Diese Teile werden nach dem Montieren der Einheiten 6, 30 mit derselben Steckrichtung wie diese an der vormontierten Baueinheit befestigt, sind jedoch demgegenüber axial bewegbar.

Der die Handhabe 17 bildende Körper mit zugehörigen Teilen ist in jeder Axiallage, also auch in Ausgangsstellung, gegenüber dem Körper 2, 3 durch eine Drehsicherung 44 im wesentlichen spielfrei verdrehgesichert. Zum Beispiel können am Innenumfang eines mit Abstand von und zwischen den Mänteln 13, 43 liegenden, hülsen- oder segmentförmigen Axialvorsprunges 47 axial Stege vorgesehen sein, welche in Axialnuten am Außenumfang einer Manschette 36 eingreifen, die die Manschette 35 mit geringem Spaltabstand umgibt, einteilig von der Stirnwand 34 absteht und weiter als der Teil 35 vorsteht. Der Mantel 47 bzw. die Axialstege stehen ihrerseits einteilig von der Innenseite der Stirnwand 42 frei sowie etwa gleich weit vor wie die Nocken 15. Um ein unbeabsichtigtes Abziehen des Kappenkörpers von der Einheit 2, 3, 6, 30 zu vermeiden ist eine form- bzw. kraftschlüssige Abziehsicherung 45 vorgesehen, welche eine Bewegung des die Handhabe 17 einschließenden Kappenkörpers über die Ausgangsstellung hinaus durch Anschlag verhindert und an mindestens einer Umfangsfläche vorgesehen ist. Zweckmäßig weist der Mantel 47 an seinem freien Ende eine über seinen Innenumfang vorstehende, ring- oder ringsegmentförmige Sicherungsnocke 46 auf, welche zwischen den Axialnuten in gleichmäßig über den Umfang verteilte Gegennocken eingreift, die am Außenumfang des Mantels 36. im Bereich von dessen freien Ende vorgesehen sind. Wird eine genügend hohe Abziehkraft ausgeübt, so kann der Kappenkörper dennoch zerstörungsfrei gelöst und abgenommen werden.

Der bei jeder Hubstellung der Betätigung 5, 11 freiliegende Außenumfang des Körpers 30 bildet eine Dreh-Handhabe 48 zum beliebigen Verdrehen des jeweiligen, mit dem Körper 30 fest verbundenen Teiles gegenüber der Einheit 2, 3, 5, 11, 17, so daß die Skala 22 beliebig gegenüber dem Gegenglied 23 unter Überwindung der Rastung 28 eingestellt werden kann. Wird danach die Betätigung 5, 11 mit einem Finger der die Einheit 2 umgreifenden Hand axial gegen die Kraft einer Rückstellfeder gedrückt, so gelangen die Stellglieder 13, 14 in gegenseitigen Stelleingriff und drehen den Körper 30 um eine Anzeigeteilung der Skala 22 so weiter, daß die nächst niedrige Zahl in den Umfangsbereich des Gegengliedes 23 gelangt, jedoch zunächst noch vom Mantel 32 abgedeckt ist. Wird die Handhabe 17 freigegeben, so bewegt die innerhalb des Gehäuses 40 bzw. der Druckkammer liegende und auf die Einheit 18 wirkende Rückstellfeder den Kappenkörper zur Ausgangsstellung zurück, wodurch das neu eingestellte Symbol der Skala 22 im Gegenglied 23 sichtbar wird. Die Weite des Außenumfanges des Kappenkörpers entspricht etwa derjenigen der Teile 27, 48. Sind die voreingestellten Betätigungen ausgeführt, so kann die Betätigung 5, 11 gegen weitere Austragbedienung ungesperrt oder gesperrt sein, z.B. durch Anschlag der Nocke 15 an der Stirnfläche des Stellgliedes 14.

Der Kappenkörper bildet einen Austrag- bzw. Betätigungskopf 50, an welchem ein den Medienauslaß 8 tragendes Zwischenstück 51 um eine Achse 49 drehbar gelagert ist, die die Achse 9 rechtwinklig schneidet bzw. quer oder rechtwinklig zu derjenigen Axialebene der Achse 9 liegt, welche die Mittelebene des Gegengliedes 23 bildet. Das Zwischenstück 51 bildet ein dünnwandiges Gehäuse mit gegenüber seinem Wandungsvolumen größerem Hohlvolumen und trägt im Abstand zum Außenumfang des Kopfes 50 einen stab- bzw. rohrförmigen, geradlinigen Schnabel 52, wobei der Abstand mindestens so groß wie oder größer als die Außenweite dieses Rohres 52 ist. Vom Auslaßventil führt durch das Innere des Pumpkolbens und des Kolbenstößels 19 bis zur Auslaßöffnung 8 ein ventilfreier Auslaßkanal 53, welcher im Anschluß an den Kolbenstößel 19 innerhalb des Gliedes 43 einen in der Achse 9 liegenden Kanalabschnitt 54, daran anschließend in der Stirnwand 42 einen quer bzw. rechtwinklig dazu liegenden Kanalabschnitt 55, an dessen Ende eine eingangsseitig in eine Kammer 58 mündende Düse 57 und an deren gegenüberliegenden Auslaßende einen winkelförmigen Kanalabschnitt 59 bildet, der unmittelbar in das von der Auslaßöffnung 8 abgekehrte Ende des Rohres 52 mündet. Die Durchlaßquerschnitte des Abschnittes 54 sind wesentlich größer als diejenigen des Abschnittes 55 bzw. 59 oder als des in ihn aus dem Stößel 19 einmündenden Kanalabschnittes und können auch größer als die der Kammer 58 sein. Die Durchlaßquerschnitte des Abschnittes 55 sind wesentlich kleiner als die der Kammer 58 und auch kleiner als die des Abschnittes 59 bzw. des Rohres 52, die ihrerseits größer als die des Abschnittes 59 sein können. Die Durchlaßquerschnitte der Kammer 58 sind größer als die des Abschnittes 59 und die des Rohres 52, wobei die Kammer 58 achsparallel exzentrisch oder achsgleich zur ggf. in einem Ringkranz vorgesehenen Düse 57 liegen kann. Die Kammer 58 liegt in der Achse 49.

Das Zwischenstück 51 ist mit einem Lager 60 am Kopf 50 drehbar gelagert, wozu das Zwischenstück 51 einen hülsenförmigen Vorsprung aufweist, mit welchem es radial gegen die Achse 9 gerichtet in den Außenumfang des Kopfes 50 unmittelbar benachbart zur Handhabe 17 eingesteckt ist. Der Vorsprung bildet am Außenumfang ein Schnappglied, welches selbsteinrastend in ein Gegenglied in einem Innenumfang des Kopfes 50 eingreift, so daß alleine dadurch das Zwischenstück 51 axial gegenüber dem Kopf 50 lagegesichert ist. In den Innenumfang des Vorsprunges greift ein Kernkörper 56 des Kopfes 50 ein. Der lagefest bzw. einteilig mit dem Kopf 5 oder der Stirnwand 42 verbundene Kernkörper 56 bildet einen Radiallagerzapfen der Lagerung 60 und an seinem freien, das hintere Ende der Kammer 58 begrenzenden Ende die Düse 57, welche durch das zugehörige Ende des Kanalabschnittes 55 gebildet ist. Der Kernkörper 56 kann über den Umfang verteilte Vorsprünge bzw. Axialstege aufweisen, welche benachbart zur Kammer 58 gleitend in den Innenumfang des Zwischenstückes 51 eingreifen, der über die Kammer 58 bis zum Ende des Lagervorsprunges mit konstanter Weite durchgeht. Der Kernkörper 56 liegt annähernd im selben Axialbereich wie die Schnappverbindung und stützt diese daher radial ab. Das zur Achse 49 quer bzw. rechtwinklig liegende Rohr 52 ist mit seinem zugehörigen Ende in eine Stecköffnung des Zwischenstückes 51 festsitzend und axial mit seiner Endfläche anschlagend eingesteckt, wobei an diesem Ende ein Teil seines Durchlaßquerschnittes benachbart zur Mündung des Abschnittes 59 durch einen Anschlagvorsprung des Zwischenstückes 51 abgedeckt ist. Das starr am Zwischenstück 51 gehalterte Rohr 52 bzw. die freiliegende Auslaßöffnung 8 kann dadurch über Volldrehungen gegenüber dem Kopf 50 verstellt und in der jeweils eingestellten Lage reibungsschlüssig gesichert werden.

Medium, das aus der Druckkammer über den Stößel 19 in den Kanalabschnitt 54 eintritt, wird in diesem Abschnitt zunächst strömungsberuhigt, wonach es mit wesentlich erhöhter Strömungsgeschwindigkeit durch den Kanalabschnitt 55 strömt und über die Düse 57 entweder zerstäubt in die Kammer 58 eintritt oder in dieser unter Strömungsberuhigung entlangströmt. Das so aufbereitete Medium, das auch bereits im Abschnitt 54 einer Zerstäubung unterworfen werden kann, wird dann im Kanalabschnitt 59 in seiner Strömung nochmals beschleunigt und kann dann, ggf. unter Zerstäubung am Ende des Abschnittes 59, in den erweiterten Durchlaßkanal des Rohres 52 eintreten. Wird das Medium so zerstäubt, so fließt es durch das Rohr 52 als zerstäubter Strom, welcher den Medienauslaß 8 verläßt. Das Medium kann den Auslaß 8 aber auch als unzerstäubter gebündelter Strom verlassen.

Für im wesentlichen alle gegeneinander bewegbaren Bauteile bzw. Bauteilabschnitte, von denen jeder einen bzw. den Grundkörper der Vorrichtung 1 bilden kann, ist eine Lagesicherung 63 vorgesehen, welche eine oder mehr federnd allein durch Kraft auslösbare Rasteinrichtungen enthält. Im Bereich des eingesteckten Endes 61 des Schnabels 52 könnte eine Rast 62 zur Sicherung der Teile 51, 52 in einer einzigen oder mehreren Ausrichtlagen vorgesehen sein. Ein Rastglied ist unmittelbar durch eine der Achse 9 zugekehrte, im Radialabstand von der Achse 49 liegende Kantenfläche des Körpers 51 gebildet, die etwa in der Ebene der Austrittsfläche für das Rohr 52 liegt und nur in der zur Achse 9 etwa parallelen Nichtgebrauchsstellung des Medienauslasses 8 einrastet. Diese Kantenfläche ist um die Achse 9 konkav gekrümmt und eng an den zugehörigen, komplementär konvexen Außenumfang des Mantels 32 bzw. des Stellgliedes 13 angepaßt. Durch rückfedernde Verformung des Mantels 32 und des Zwischenstückes 51 im Bereich der Rast 62 kann diese ausgelöst bzw. eingerückt werden. Durch die Krümmung des Mantels 32 und den geringen Abstand der Achse 49 von der äußeren Stirnfläche 17 bleibt das Rastglied in jeder anderen Stellung außer Eingriff bzw. berührungsfrei.

Ein weiteres Rast- bzw. Sicherungsglied 64, durch welches auch auf die Rast 62 verzichtet werden kann, liegt im Abstand vom Zwischenstück 51 im Bereich des freien Endes des Rohres 52 bzw. des Medienauslasses 8. Greift das freie Ende des Stabkörpers 52 in der Nichtgebrauchsstellung in eine Aufnahmeöffnung des im Querschnitt napfförmigen Sicherungsgliedes 64 ein, so ist es in diesem bis auf eine einzige Bewegungsrichtung axial- und radialspielfrei formschlüssig lagegesichert. Dadurch ist auch das Zwischenstück 51 in seiner Drehlage gegenüber dem Kopf 50 und der Kopf 50 in der Ausgangsstellung gegen axiale Betätigungsbewegungen gegenüber dem Körper 2, 3 formschlüssig gesichert. In Längsansicht des Sicherungsstabes 52 ist die Aufnahmeöffnung des Sicherungsgliedes 64 U-förmig, wobei seine Schenkel an der offenen U-Seite eine Einführöffnung 65 für das Ende des Rohres 52 bilden, aus welcher das Rohrende durch Schwenken um die Achse 49 aus dem Glied 64 nur tangential zur Achse 9, also quer zur gemeinsamen Axialebene der Achse 9 und des Rohres 52 nach einer einzigen Seite in Richtung 66 herausbewegt werden kann. An der vom Zwischenstück 51 abgekehrten Seite ist die U-Öffnung mit einem Boden 67 verschlossen, welcher eine von der Einführöffnung 65 flach ansteigende Gleitrampe für die Endfläche des Rohres 52 bildet. Wird das Rohr 52 entgegen Richtung 66 in die Einführöffnung 65 eingeschwenkt, so wird es durch die Spannrampe 68 zunächst in seiner Längsrichtung auf Druck vorgespannt, bis es auf den zu seiner Endfläche parallelen Boden 67 gelangt und dann am U-Quersteg anschlägt. Das Sicherungsglied 64 ist am freien Ende eines Radialarmes 69 vorgesehen, welcher unmittelbar benachbart zum zugehörigen Ende des Teiles 27 bzw. 30 von dem daraus vorstehenden, weitesten Hülsenende des Körpers 3 absteht und als Biegefederarm ausgebildet ist. Der Arm 39 geht einteilig in den Körper 3 und das einteilig ausgebildete Sicherungsglied 64 über, wobei er durch entsprechende Profilgebung nur in Längsrichtung des Rohres 52 bzw. der Achse 9 federnd auslenken kann.

Für die Auslaßöffnung 8 ist ein im wesentlichen dichter Verschluß 70 vorgesehen, welcher wiederholt zerstörungsfrei geöffnet und wieder geschlossen werden kann, wobei er das zugehörige Rohrende wenigstens über einen Teil des Außenumfanges umgibt und/oder mit einem Vorsprung druckdicht verschließend in das Innere des Rohres bzw. der Auslaßöffnung 8 eingreift, welche auch als Zerstäuberdüse ausgebildet sein kann. Bei einer sehr einfachen Ausführungsform ist der Verschluß 70 durch das Sicherungsglied 64 bzw. dessen Boden 67 gebildet, so daß beim Überführen in die Sicherungslage gleichzeitig ohne zusätzliche Handhabungen die Auslaßöffnung 8 verschlossen wird. Der Spender 1 kann an dem lagegesicherten Stab 52 als Griff hängend getragen werden, ohne daß sich die Lagesicherungen lösen könnten. Durch das Sicherungsglied 64 ist auch eine Bewegung des Rohres 52 parallel zur gemeinsamen Axialebene mit der Achse 9 formschlüssig verhindert. Die erfindungsgemäßen Ausbildungen können auch für einen Spender verwendet werden, dessen Speicherinhalt in einer einzigen, gleichgerichteten Hubbewegung vollständig ausgetragen werden kann. In diesem Fall bildet der Innenumfang des Speichers zweckmäßig die Lauffläche für den Pumpkolben bzw. es bildet der Speicher selbst den Druckraum bzw. Pumpenzylinder, welcher gegenüber dem Körper 3 bzw. 50 schrittweise rastend bzw. anschlagend oder kontinuierlich stufenlos auf dem Pumpkolben axial verschiebbar ist.

Die Stellkörper 16, 17 des Stelltriebes 12 können auch durch eine oder zwei stirnseitige Verzahnungen und für den treibenden bzw. sperrenden Eingriff in die jeweilige Verzahnung durch jeweils einen etwa in Achsrichtung federnd bewegbaren Schwenkarm gebildet sein, welcher zweckmäßig an dem Erfassungs- bzw. Anzeigeglied 21 vorgesehen ist. Der Spender 1 kann mit dem Boden des Speichers oder dgl. eigenstabil auf eine Standfläche, wie einen Tisch, aufrecht gestellt und der Schnabel 52 so über oder in ein daneben stehendes Glas bzw. ein ähnliches Gefäß gerichtet werden, daß das austretende Medium in diesem Gefäß aufgefangen wird. Der Gefäßmantel kann dabei zwischen Schnabel 52 und Außenumfang der Einheit 2, 30, 50 eingreifen.

## Patentansprüche

1. Spender für Medien
mit einem Grundkörper (2), der einen Speicher (4) für das Medium und einen axial festsitzend mit dem Speicher (4) verbunden Tragkörper (3) umfaßt, wobei der Speicher (4) ein vom Grundkörper (2) gesondertes Fläschchen umfaßt und an dem Tragkörper mit einem Befestigungsglied (26) befestigt ist,
mit einer Betätigung (5), für den Austrag, die einen Kolbenstößel (19) und einen an diesem befestigten Betätigungskopf (5) umfaßt, wobei der Kolbenstößel (19) ein freies Stößelende bildet, welches dieses mit dem Betätigungskopf (5) verbindet,
mit einer handbetätigbaren Austragpumpe (6), die ein Pumpengehäuse mit einem Hauptgehäuse (40) umfaßt,
wobei das Hauptgehäuse (40) eine äußere Umfangsfläche definiert, ein einen Gehäusedeckel aufnehmendes Ende aufweist, und der Gehäusedeckel vom Kolbenstößel (19) durchsetzt ist,
wobei ferner die Austragpumpe (6) axial festsitzend mit dem, eine Grundkappe (33, 34) und ein offenes Kappenende umfassenden, Tragkörper (3) verbunden ist, in den Speicher (4) hineinragt und vom offenen Kappenende der Grundkappe (33, 34) umgeben ist, die abgekehrt vom offenem Kappenende eine Kappen-stirnwand (34) aufweist, welche eine Stirnwand-Innenseite mit einer inneren Stirnfläche und eine Stirnwand-Aussenseite mit einer äußeren Stirn-fläche bildet, die Austragpumpe (6) umgibt und mit der inneren Stirnfläche abgedichtet an dem Spei-cher (4) abgestützt ist,
wobei ferner die Betätigung (5) und die Austragpumpe (6) eine Ausgangstellung und eine von dieser entfernte betätigte Endstellung bestimmen und die Grundkappe (33, 34) Kappenmäntel (24, 36, 35) aufweist, die an der Stirnwand-Außenseite axial vorstehen, einen äußeren Kappenmantel (24), einen mittleren Kappenmantel (36) sowie einen inneren, unmittelbar mit dem Gehäusedeckel verbundenen Kappenmantel (35) umfassen, radial beabstandet ineinander liegen und eine Kappen-Umfangsfläche bestimmen,
wobei ferner das Hauptgehäuse (40) der Austragpumpe (6) an dem Tragkörper (3) festsitzend mit einer Schnappverbindung (37) befestigt ist, welche gemeinsam mit dem Pumpengehäuse einen über die äußere Umfangsfläche des Hauptgehäuses (40) vorstehenden Pumpenflansch (39) umfaßt, der eine erste Flansch-Endfläche und eine von dieser abgekehrte zweite Flansch-Endfläche aufweist, und
wobei ferner die Betätigung (5) eine Handhabe (17) und der Betätigungskopf (50) eine Kopfstirnwand (42) mit einer äußeren Kopf-Stirnfläche sowie einer inneren Kopf-Stirnfläche und Kopfmäntel (32, 47, 43), nämlich mindestens einen äußeren Kopfmantel (32, 47) sowie einen innerhalb diesem radial beabstandet liegenden inneren Kopfmantel (43), umfassen, welche eine Kopf-Umfangsfläche bestimmen und von denen der innere Kopfmantel (43) ein reibungsschlüssig in Eingriff mit dem freien Stößelende des Kolbenstößels (19) stehendes Mantelende bildet sowie der äußere Kopfmantel (32) den äußeren Kappenmantel (24) der Grundkappe (33, 34) eng umgibt,
mit einer den Betätigungskopf (50) formschlüssig gegen eine Bewegung über die Ausgangsstellung hinaus durch Anschlag sperrenden Abzugsicherung (45), die an einem der Kopfmäntel eine über die Kopf-Umfangsfläche vorstehende Sicherungsnocke (46) und an der Kappen-Umfangsfläche eine Gegennocke umfaßt, welche in der Ausgangsstellung formschlüssig ineinander greifen, und
mit Medienwegen, die einen Medieneinlass (7), eine Pumpkammer, einen Auslasskanal (53) und einen Medienauslass (8) umfassen, von denen der Medieneinlass (7) die Pumpkammer mit dem Speicher (4) sowie der Auslasskanal (53) die Pumpkammer mit dem Medienauslass (8) verbindet, wobei der Auslasskanal (53) und der Medienauslass (8) den Betätigungskopf (50) durchsetzen.

2. Spender nach Anspruch 1, **dadurch gekennzeichnet, daß** die Kopfmäntel einen Nocken-Mantel (47) und die Kappenmäntel einen Gegennocken-Mantel (36) umfassen, daß die Kopf-Umfangsfläche einen inneren Kopfumfang des Nockenmantels (47) bildet, daß die Kappen-Umfangsfläche einen äußeren Kappenumfang des Gegennockenmantels (36) bestimmt und daß die Sicherungsnocke (46) mit dem Nockenmantel (47) sowie die Gegennocke mit dem Gegennockenmantel (36) einteilig ausgebildet ist,
daß insbesondere die Kopf-Umfangsfläche die Kappen-Umfangsfläche eng umgibt, und
daß vorzugsweise der Nocken-Mantel (47) frei gegen den Speicher (4) vorsteht, sowie vom freien Mantelende die Sicherungsnocke (46) aufweist, wobei die Kopf-Stirnwand (42) des Betätigungskopfes (50) radial nach außen über den Nocken-Mantel (47) vorsteht und mit dem Nocken-Mantel (47) einteilig ausgebildet ist.

3. Spender nach Anspruch 2, **dadurch gekennzeichnet, daß** der Gegennocken-Mantel (36) von dem offenen Kappenende weg frei vorsteht und an seinem freien Mantelende die Gegennocke aufweist,
daß insbesondere der mittlere Kappenmantel (36), der innere Kappenmantel (35) und die Grundkappe (34) einteilig ausgebildet sind und der, einen äußersten Kappenmantel bildende, äußere Kappenmantel (24) axial festsitzend mit der Grundkappe (33, 34) verbunden ist, und
daß vorzugsweise der Speicher (4) einen die Austragpumpe (6) innen aufnehmenden Speicherhals sowie die Grundkappe (33, 34) einen mit ihr einteilig ausgebildeten und über ihre Stirnwand-Innenseite vorstehenden Grundmantel (33) umfassen, welcher das von der Kappenstirnwand (34) entfernte offene Kappenende sowie eine Innenumfangsfläche mit dem Befestigungsglied (26) bildet, wobei das Befestigungsglied (26) den Tragkörper (3) gegen den Speicherhals spannt, einteilig mit der Grundkappe (33, 34) ausgebildet ist sowie über die Innenumfangsfläche des Grundmantels (33) vorsteht.

4. Spender nach einem der vorhergehenden Ansprüche, **dadurch gekennzeichnet, daß** das Befestigungsglied (26) ein Steckglied bildet, eine radial nach innen vorstehende Wulst umfaßt und axial vom offenen Kappenende des Tragkörpers (3) beabstandet ist,
daß insbesondere der Speicher (4) an einem Ende eine Stirnfläche aufweist, zwischen der und der Stirnwand-Innenseite der Grundkappe (33, 34) eine an dieser axial abgestützte ringscheibenförmige Dichtung (41) angeordnet ist, welche das Hauptgehäuse (40) der Austragpumpe (6) eng umgibt und vom offenen Kappenende des Tragkörpers (3) axial weiter entfernt ist als das Befestigungsglied (26) und daß die Grundkappe (33, 34) im axialen Abstand von der Kappenstirnwand (34) das Hauptgehäuse (40) mit Radialabstand umgibt, und
daß vorzugsweise einer der Kappenmäntel (24, 36, 25) der Grundkappe (33, 34) ein radialelastisch aufweitbarer Schnappmantel (35) mit einem Mantelende und mit einer am Innenumfang vorgesehenen sowie durch einen Schnappvorsprung (38) gebildeten Schnappfläche ist, welche in Eingriff mit der ersten Flansch-Endfläche des Pumpenflansches (39) steht und unmittelbar benachbart zum Mantelende des Schnappmantels (35) liegt, daß eine innere sowie ringförmige Stützschulter an die in Eingriff mit der zweiten Flansch-Endfläche des Pumpenflansches (39) stehende Schnappfläche anschließt und daß der Schnappmantel (35) axial sowie radial festsitzend in Eingriff mit dem Pumpengehäuse steht.

5. Spender nach einem der vorhergehenden Ansprüche, **dadurch gekennzeichnet, daß** die Schnappverbindung (37) das Pumpengehäuse ohne gesondertes Dichtglied abgedichtet am Tragkörper (3) hält,
daß insbesondere die Austragpumpe (6) zur Montage unter radialem sowie elastischem Nachgeben der Schnappverbindung (37) axial in den Tragkörper (3) eingesetzt ist sowie eine vom Auslasskanal (53) innen durchsetzte Kolbeneinheit (18) umfaßt, welche den Kolbenstößel (19) enthält, und
daß vorzugsweise Zerstäubungsmittel zum zerstäubten Austrag des Mediums aus dem Medienauslaß (8) vorgesehen sind, die eine Verwirbelungskammer (58) und wenigstens eine Zerstäuberdüse umfassen.

6. Spender nach einem der vorhergehenden Ansprüche, **dadurch gekennzeichnet, daß** der innere Kopfmantel (53) des Betätigungskopfes (50) nur reibungschlüssig in Eingriff mit dem freien Stößelende des Kolbenstößels (19) steht, der mit dem Betätigungskopf (50) federnd zur Ausgangsstellung belastet ist, daß die Abzugssicherung (45) unter einer erhöhten Abzugkraft eine Bewegung sowie das zerstörungsfreie Lösen des Betätigungskopfes (50) relativ zum Kolbenstößel (15) zuläßt, und daß der innere Kopfmantel (42) sowie der Kolbenstößel (19) vom Auslasskanal (53) durchsetzt sind,
daß insbesondere der innere Kopfmantel (43) des Betätigungskopfes (50) von der inneren Kopf-Stirnfläche der Kopfstirnwand (42) zum offenen Kappenende des Tragkörpers (3) vorsteht, sich axial frei zwischen der Handhabe (17) und dem Speicher (4) erstreckt sowie einteilig mit der Kopfstirnwand (42) ausgebildet ist, und
daß vorzugsweise der äußere Kappenmantel (32, 47) des Betätigungskopfes (50) zum Speicher (4) weiter vorsteht als der innere Kopfmantel (43) sowie einteilig mit der Kopfstirnwand (42) ausgebildet ist.

7. Spender nach einem der vorhergehenden Ansprüche, **dadurch gekennzeichnet, daß** der mindestens eine äußere Kopfmantel (32, 47) des Betätigungskopfes (50) einen weiten Kopfmantel (32) sowie einen relativ zu diesem engegen engen Kopfmantel (47) umfaßt, die beide einteilig mit seiner Kopfstirnwand (42) ausgebildet sowie koaxial sind und daß sich der innere Kopfmantel (43) radial beabstandet innerhalb des engen Kopfmantels (47) erstreckt sowie von dem weiten und dem engen Kopfmantel (32, 47) gemeinsam umgeben ist,
daß insbesondere der Betätigungskopf (50) eine Kopfkappe (32, 42) bildet sowie einen in diese eingesetzten gesonderten Einsatzteil (51) umfaßt, welcher einen radial zur Austragpumpe (6) liegenden Kanalabschnitt (58) des Auslasskanales (53) bis zum Medienauslass (8) begrenzt und daß die Kopfkappe (32, 42) die Kopfmäntel (32, 47, 43) sowie die Kopfstirnwand (42) gemeinsam in einteiliger Ausbildung umfaßt, und
daß vorzugsweise die Kopfkappe (32, 42) sowie der Einsatzteil (51) zur Bildung eines inneren und eines äußeren Halteumfanges am Umfang erste und zweite Halteflächen umfassen, von denen mindestens eine einteilig mit der Kopfkappe (32, 42) ausgebildet ist und von denen die erste Haltefläche die innere, unmittelbar in Eingriff mit der zweiten Haltefläche stehende Haltefläche bildet, wobei die zweite Haltefläche über den Umfang verteilte und mit der ersten Haltefläche in Eingriff stehende Vorsprünge umfaßt.

8. Spender nach einem der vorhergehenden Ansprüche, **dadurch gekennzeichnet, daß** zur Steuerung des Medienflusses in den Auslasskanal (53) ein Auslassventil vorgesehen ist, das gemeinsam mit dem Kolbgenstößel (19) axial bewegbar ist,
daß insbesondere stromabwärts des Auslassventiles ein zur Austragpumpe (6) quer gerichteter Radialabschnitt (55) des Auslasskanales (53) vorgesehen ist, welcher einen stromabwärts unmittelbar an den Radialabschnitt (55) anschließenden Axialabschnitt (52) umfaßt, der relativ zur Austragpumpe (6) exzentrisch sowie im wesentlichen parallel liegt, und
daß vorzugsweise der Betätigungskopf (50) in der Ausgangsstellung relativ zum Tragkörper (3) drehbar ist.

9. Spender nach einem der vorhergehenden Ansprüche, **dadurch gekennzeichnet, daß** der Betätigungskopf (50) einen formsteifen, langgestreckten und im Durchmesser relativ zum äußeren Kopfmantel (32) engeren Auslasstutzen (52) umfaßt,
daß insbesondere der Auslasstutzen (52) vom Auslasskanal (53) durchsetzt ist sowie ein stromaufwärtiges und ein stromabwärtiges Stutzenende umfaßt, das den Medienauslass aufweist und von der Handhabe (17) weiter entfernt ist als das stromaufwärtige Stutzenende, und
daß vorzugsweise ein Verschluß (70) zum im wesentlichen dichten Abschluß des Medienauslasses (8) vorgesehen ist und das stromabwärtige Stützenende aufnimmt, das zur Freilegung des MedienausIasses (8) aus dem napfelförmigen Verschluß (70) herausbewegbar ist.

10. Spender nach einem der vorhergehenden Ansprüche, **dadurch gekennzeichnet, daß** eine Erfassungs-Einrichtung (10), wie eine Anzeigeeinrichtung (20) für Austragvorgänge, vorgesehen ist, an einem Fassungsglied (21) auf- sowie absteigende Erfassungsstellung definiert und mit einer Erfassungs-Betätigung (11) weiterschaltbar ist,
daß insbesondere die Erfassungs-Einrichtung (10) auf beliebige Anzahlen von Schaltschritten einzustellen ist und ein Erfassungs-Gegenglied (22) aufweist, das relativ zum Grundkörper (2) feststehend ist und relativ zu dem das Erfassungsglied (21) bewegbar ist, und
daß vorzugsweise zur wiederholbaren Voreinstellung der Erfassungs-Einrichtung (10) eine Handhabe (58) vorgesehen ist, welche in mindestens einer Stellung der Betätigung (5) zur Voreinstellung frei liegt.

## Claims

1. Dispenser for media
having a body (2), which comprises a reservoir (4) for the medium and a support member (3) connected in axially fixed manner to the reservoir (4), said reservoir (4) comprising a small bottle separate from the body (2) and fixed to the support member by a fastening member (26),
having an actuator (5) for the discharge, which comprises a piston ram (19) and an actuating head (5) fixed thereto, the piston ram (19) forming a free ram end connecting the same to the actuating head (5),
having a manually operable discharge pump (6) comprising a pump housing with a main housing (40),
the main housing (40) defining an outer circumferential surface, has an end receiving the casing cover and the casing cover is traversed by the piston ram (19),
the discharge pump (6) being connected in axially fixed manner to the support member (3) comprising a base cap (33, 34) and an open cap end, projects into the reservoir (4) and is surrounded by the open cap end of the base cap (33, 34), which is provided remote from the open cap end with a cap end wall (34), which forms an end wall inside with an inner face and an end wall outside with an outer face, surrounds the discharge pump (6) and is supported in sealed manner with the inner face on the reservoir (4),
where the actuator (5) and discharge pump (6) define a starting position and an end position actuated remote therefrom and the base cap (33, 34) has cap jackets (24, 36, 35), which project axially on the end wall outside, an outer cap jacket (24), a middle cap jacket (36) and an inner cap jacket (35) directly connected to the casing cover, which are radially spaced within one another and define a cap circumferential surface,
the main casing (40) fixes with a snap connection (37) the discharge pump (6) to the support member (3) and which together with the pump casing comprises a pump flange (39) projecting the outer circumferential surface of the main casing (40) and which has a first flange end face and a second flange end face remote therefrom and
the actuator (5) comprises a handle (17) and the actuating head a head end wall (42) with an outer head face as well as an inner head face and head jackets (32, 47, 43), namely at least one outer head jacket (32, 47), as well as an inner head jacket (43) located in radially spaced manner within the same and which define a head circumferential surface and whereof the inner head jacket (43) forms a jacket end in frictional engagement with the free ram end of the piston ram (19) and the outer head jacket (32) closely surrounds the outer cap jacket (24) of the base cap (33, 34),
having a stop-blocking removal preventer (45) positively preventing the actuating head (50) from a movement beyond the starting position and which comprises on one of the head jackets a securing cam (46) projecting over the head circumferential surface and on the cap circumferential surface a countercam, which positively engage in one another in the starting position and
with media paths, which comprise a media inlet (7), a pump chamber, an outlet channel (53) and a media outlet (8), whereof the media inlet 97) links the pump chamber with the reservoir (4) and the outlet channel (53) links the pup chamber with the media outlet (8), the outlet channel (53) and media outlet (8) traverse the actuating head (50).

2. Dispenser according to claim 1, **characterized in that** the head jackets comprise a cam jacket (47) and the cap jackets a countercam jacket (36), that the head circumferential surface forms an inner head circumference of the cam jacket (47), that the cap circumferential surface determines an outer cap circumference of the countercam jacket (36) and that the securing cam (46) is constructed in one piece with the cam jacket (47) and the countercam is constructed in one piece with the countercam jacket (36),
that in particular the head circumferential surface closely surrounds the cap circumferential surface and
that preferably the cam jacket (47) projects freely against the reservoir (4), whilst from the free jacket end has the securing cam (46), the head end wall (42) of the actuating head (50) projects radially outwards over the cam jacket (47) and is constructed in one piece with said cam jacket (47).

3. Dispenser according to claim 2, **characterized in that** the countercam jacket (36) projects freely away from the open cap end and has on its free jacket end the countercam,
that in particular the middle cap jacket (36), the inner cap jacket (35) and the base cap (34) are constructed in one piece and the outer cap jacket (24) forming the outermost cap jacket is connected in axially fixed manner to the base cap (33, 34) and
that preferably the reservoir (4) has a reservoir neck internally receiving the discharge pump (6) and the base cap (33, 34) comprises a base jacket (33) projecting over its end wall inside and constructed in one piece therewith and forming the open cap end remote from the cap end wall (34) and an inner circumferential surface with the fixing member (26), said fixing member (26) bracing the support member (3) against the reservoir neck, is constructed in one piece with the base cap (33, 34) and projects over the inner circumferential surface of the base jacket (33).

4. Dispenser according to one of the preceding claims, **characterized in that** the fixing member (26) forms a plug-in member, comprises a radially inwardly projecting bead and is axially spaced from the open cap end of the support member (3),
that in particular the reservoir (4) is provided at one end with a face between which and the end wall inside of the base cap (33, 34) is arranged a ring disk-like seal (41) axially supported thereon and which closely surrounds the main casing (40) of the discharge pump (6) and is axially further removed from the open cap end of the support member (3) than the fixing member (26) and that the base cap (33, 34) in axially spaced manner from the cap end wall (34) surrounds with radial spacing the main casing (40) and
that preferably one of the cap jackets (24, 36, 25) of the base cap (33, 34) is a radially elastically expandable snap jacket (35) with a jacket end and with a snap face provided on the inner circumference and formed by a snap projection (38), which is in engagement with the first flange end face of the pump flange (39) and is directly adjacent to the jacket end of the snap jacket (35), that an inner, annular support shoulder is connected to the snap face in engagement with the second flange end face of the pump flange (39) and that the snap jacket (35) is in axially and radially fixed engagement with the pump casing.

5. Dispenser according to one of the preceding claims, **characterized in that** the snap connection (37) holds the pump casing in sealed manner on the support member (3) without a separate sealing member,
that in particular the discharge pump (6) is inserted axially in the support member (3) for fitting accompanied by radial and elastic yielding of the snap connection (37) and comprises a piston unit axially traversed by the outlet channel (53) and which contains the piston ram (19) and
that preferably atomizing means are provided for the atomized discharge of the medium from the medium outlet (8) and which comprises an eddy chamber (58) and at least one atomizer nozzle.

6. Dispenser according to one of the preceding claims, **characterized in that** the inner head jacket (53) of the actuating head (50) is only in frictional engagement with the free ram end of the piston ram (19), which is resiliently loaded by the actuating head (50) towards the starting position, that the removal preventer (45) under an increased removal force allows a movement and a non-destructive release of the actuating head (50) relative to the piston ram (15) and that the inner head jacket (43) and the piston ram (19) are traversed by the outlet channel (53),
that in particular the inner head jacket (43) of the actuating head (50) projects from the inner head face of the head end wall (42) towards the open cap end of the support member (3), extends axially freely between the handle (17) and reservoir (4) and is constructed in one piece with the head end wall (42) and
that preferably the outer cap jacket (32, 47) of the actuating head (50) projects further towards the reservoir (4) than the inner head jacket (43) and is constructed in one piece with the head end wall (42).

7. Dispenser according to one of the preceding claims, **characterized in that** the at least one outer head jacket (32, 47) of the actuating head (50) comprises a wide head jacket (32) and a narrow head jacket (47) compared with the latter, both of which being constructed in one piece with its head end wall (42) and are coaxially spaced, and that the inner head jacket (43) extends in radially spaced manner within the narrow head jacket (47) and is jointly surrounded by the wide and the narrow head jacket (32, 47),
that in particular the actuating head (50) forms a head cap (32, 42), as well as comprising a separate insert part (51) inserted therein, which bounds a channel section (58) of the outlet channel (53) positioned radially to the discharge pump (6) up to the media outlet (8) and that the head cap (32, 42) jointly comprises in a one-piece construction the head jacket (32, 47, 43) and the head end wall (42) and
that preferably the head cap (32, 42) and the insert part (51) for forming an inner and an outer holding circumference comprise on the circumference first and second holding surfaces, whereof at least one is constructed in one piece with the head cap (32, 42) and whereof the first holding surface forms the inner holding surface in direct engagement with the second holding surface, the second holding surface comprising circumferentially distributed projections in engagement with the first holding surface.

8. Dispenser according to one of the preceding claims, **characterized in that** for controlling the media flow in the outlet channel (53) an outlet valve is provided, which is axially movable together with the piston ram (19),
that in particular downstream of the outlet valve is provided a radial section (55) of the outlet channel (53) directed transversely to the discharge pump (6) and which comprises an axial section (52) directly connected downstream to the radial section (55) and which is eccentric and substantially parallel to the discharge pump (6) and
that preferably the actuating head (50) in the starting position is rotatable relative to the support member (3).

9. Dispenser according to one of the preceding claims, **characterized in that** the actuating head (50) comprises a dimensionally rigid, elongated and narrower diameter outlet connection (52) compared with the outer head jacket (32),
that in particular the outlet connection (52) is traversed by the outlet channel (53) and comprises an upstream and a downstream support end, which has the media outlet and is further removed from the handle (17) than the upstream support end and
that preferably a closure (70) is provided for a substantially tight termination of the media outlet (8) and receives the downstream support end, which can be moved out of the cup-shaped closure (70) for freeing the media outlet (8).

10. Dispenser according to one of the preceding claims, **characterized in that** a detecting device (10), such as an indicating device (20) is provided for discharge processes defining on a detection member (21) a rising and falling detection position and which can be advanced with a detection actuator (11),
that in particular the detection device (10) can be set to random numbers of switching steps and has a detection countermember (22), which is fixed relative to the body (2) and movable relative to the detection member (21) and
that preferably for the repeatable presetting of the detection device (10) a handle (58) is provided, which is free for presetting in at least one position of the actuator (5).

## Revendications

1. Distributeur pour matières
avec un corps de base (2), qui comprend un réservoir (4) pour la matière et un corps de support (3) raccordé de manière axialement fixe avec le réservoir (4), le réservoir (4) comprenant un petit flacon séparé du corps de base (2) et étant fixé au corps de support par un élément de fixation (26),
avec un moyen d'actionnement (5) pour la décharge qui comprend un coulisseau de piston (19) et une tête de décharge (5) fixée à celui-ci, le coulisseau de piston (19) formant une extrémité libre de poussoir, laquelle raccorde celle-ci avec la tête d'actionnement (5),
avec une pompe de décharge (6) pouvant être actionnée à la main, qui comprend un boîtier de pompe avec un boîtier principal (40),
le boîtier principal (40) définissant une surface périphérique extérieure et présentant une extrémité logeant un couvercle de boîtier, le couvercle de boîtier étant traversé par le coulisseau de piston (19),
en outre la pompe de décharge (6) étant raccordée de manière axialement fixe avec le corps de support (3) qui comprend un capuchon de base (33, 34) et une extrémité de capuchon ouvert, la pompe de décharge saillant à l'intérieur du réservoir (4) et étant entourée par l'extrémité ouverte de capuchon du capuchon de base (33, 34), capuchon de base qui présente, du côté opposé de l'extrémité ouverte de capuchon, une paroi frontale de capuchon (34), qui forme une face intérieure de paroi frontale avec une surface frontale intérieure et une face extérieure de paroi frontale avec une surface frontale extérieure, paroi frontale de capuchon qui entoure la pompe de décharge (6) et qui est soutenue par le réservoir (4) en étant étanchée par la surface frontale intérieure,
en outre le moyen d'actionnement (5) et la pompe de décharge (6) définissant une position initiale et une position terminale écartée de la première et en état d'actionnement et le capuchon de base (33, 34) présentant des enveloppes de capuchon (24, 36, 35) axialement saillantes à la face extérieure de paroi frontale, qui comprennent une enveloppe extérieure de capuchon (24), une enveloppe moyenne de capuchon (36) ainsi que une enveloppe intérieure de capuchon (35) directement raccordée avec le couvercle de boîtier, qui se trouvent, en étant radialement écartés, l'une à l'intérieur de l'autre, et qui définissent une surface périphérique de capuchon,
en outre le boîtier principal (40) de la pompe de décharge (6) étant fixé de manière indesserrable au corps de support (3) par un raccord à déclic (37), qui comprend avec le boîtier de pompe une bride de pompe (39) qui saille au-delà de la surface périphérique extérieure du boîtier principal (40), la bride présentant une première surface terminale de bride et une deuxième surface terminale de bride du côté opposé, et
en outre le moyen d'actionnement (5) comprenant une manette (17) et la tête d'actionnement (50) comprenant une paroi frontale de tête (42) avec une surface frontale extérieure de tête ainsi que avec une surface frontale intérieure de tête et avec des enveloppes de tête (32, 47, 43), c'est-à-dire au moins une enveloppe extérieure de tête (32, 47) ainsi que une enveloppe intérieure de tête (43) situé à l'intérieur de celle-ci avec un écart radial, qui définissent une surface périphérique de tête et dont l'enveloppe intérieure de tête (43) forme une extrémité d'enveloppe, qui est en prise à engagement par frottement avec l'extrémité libre de poussoir du coulisseau de piston (19) et l'enveloppe extérieure de tête (32) entourant étroitement l'enveloppe extérieure de capuchon (24) du capuchon de base (33, 34),
avec un assurage contre arrachement (45), qui verrouille à engagement positif par arrêt la tête d'actionnement (50) contre un mouvement qui dépasserait la position initiale, et qui comprend auprès des enveloppes de tête un ergot d'assurage (46) saillant au-delà de la surface périphérique de tête et auprès de la surface périphérique de capuchon un contre-ergot, lesquels s'engrènent en position initiale l'un dans autre par engagement positif, et
avec des voies de matières, qui comprennent un accès de matière (7), une chambre à pompe, un conduit de sortie (53) et une sortie de matière (8), dont l'accès de matière (7) raccorde la chambre à pompe avec le réservoir (4) et le conduit de sortie (53) raccorde la chambre à pompe avec la sortie de matière (8), le conduit de sortie (53) et la sortie de matière (8) traversant la tête d'actionnement (50).

2. Distributeur d'après la revendication 1, **caractérisé en ce que** les enveloppes de tête comprennent une enveloppe d'ergot (47) et que les enveloppes de capuchon comprennent une enveloppe de contre-ergot (36), **en ce que** la surface périphérique de tête forme un périmètre intérieur de tête de l'enveloppe d'ergot (47), **en ce que** la surface périphérique de capuchon définit un périmètre extérieur de capuchon de l'enveloppe de contre-ergot (36) et **en ce que** d'une part l'ergot d'assurage (46) et l'enveloppe d'ergot (47) et d'autre part le contre-ergot et l'enveloppe de contre-ergot (36) sont réalisés d'une seule pièce entre eux,
**en ce que** notamment la surface périphérique de tête entoure étroitement la surface périphérique de capuchon, et
**en ce que** de préférence l'enveloppe d'ergot (47) saille librement contre le réservoir (4), ainsi qu'elle présente l'ergot d'assurage (46) à partir de l'extrémité libre d'enveloppe, la paroi frontale de tête (42) de la tête d'actionnement (50) saillant radialement vers l'extérieur au-delà de l'enveloppe d'ergot (47) en étant réalisée d'une seule pièce avec l'enveloppe d'ergot (47).

3. Distributeur d'après la revendication 2, **caractérisé en ce que** l'enveloppe de contre-ergot (36) saille librement à partir de l'extrémité ouverte de capuchon et qu'elle présente le contre-ergot à son extrémité libre d'enveloppe,
**en ce que** notamment l'enveloppe moyenne de capuchon (36), l'enveloppe intérieure de capuchon (35) et le capuchon de base (34) sont réalisés d'une seule pièce et que l'enveloppe extérieure de capuchon (24), formant l'enveloppe la plus extérieure, est raccordée de manière axialement indesserrable avec le capuchon de base (33, 34), et
**en ce que** de préférence le réservoir (4) comprend un col de réservoir logeant à l'intérieur la pompe de décharge (6) ainsi que le capuchon de base (33, 34) comprend une enveloppe de base (33) réalisée d'une seule pièce avec celui-ci et saillant au-delà de sa face intérieure de paroi frontale, l'enveloppe de base formant l'extrémité ouverte de capuchon éloignée de la paroi frontale de capuchon (34) ainsi que la surface périphérique intérieure avec l'élément de fixation (26), l'élément de fixation (26) produisant une contrainte du corps de support (3) contre le col de réservoir, l'élément de fixation étant réalisé d'une seule pièce avec le capuchon de base (33, 34) ainsi qu'il saille au-delà de la surface périphérique intérieure de l'enveloppe de base (33).

4. Distributeur d'après une des revendications précédentes, **caractérisé en ce que** l'élément de fixation (26) forme un élément embrochable, qu'il comprend un renflement saillant radialement vers l'intérieur et qu'il est axialement écarté de l'extrémité ouverte de capuchon du corps de support (3),
**en ce que** notamment le réservoir (4) présente à une extrémité une surface frontale, un joint d'étanchéité (41) sous forme de disque annulaire et axialement soutenu par le capuchon de base étant disposé entre celle-ci et la face intérieure de paroi frontale du capuchon de base (33, 34), le joint entourant étroitement le boîtier principal (40) de la pompe de décharge (6) et étant axialement plus éloigné de l'extrémité ouverte de capuchon du corps de support (3) que l'élément de fixation (26), et **en ce que** le capuchon de base (33, 34) entoure avec un écart radial le boîtier principal (40) en étant axialement écarté de la paroi frontale de capuchon (34), et
**en ce que** de préférence l'une des enveloppes de capuchon (24, 36, 25) du capuchon de base (33, 34) est une enveloppe à enclenchement (35) pouvant être élargie de manière radialement élastique avec une extrémité d'enveloppe et avec une surface à déclic prévue au périmètre intérieur et formée par une saillie encliquetable (38), surface à déclic qui est engagée avec la première surface terminale de bride de la bride de pompe (39) et qui se trouve à proximité immédiate de l'extrémité d'enveloppe de l'enveloppe à enclenchement (35), **en ce qu'**un épaulement d'appui intérieur ainsi que annulaire fait suite à la surface à déclic qui est engagée avec la deuxième surface terminale de bride de la bride de pompe (39), et **en ce que** l'enveloppe à enclenchement (35) est engagée axialement ainsi que radialement de manière indesserrable avec le boîtier de pompe.

5. Distributeur d'après une des revendications précédentes, **caractérisé en ce que** le raccord à enclenchement (37) maintient le boîtier de pompe auprès du corps de support (3) de manière étanche sans un élément d'étanchéité indépendant,
**en ce que** notamment la pompe de décharge (6) est insérée axialement pour le montage dans le corps de support (3) sous l'effet d'une souplesse radiale ainsi que élastique du raccord à enclenchement (37), ainsi qu'elle comprend une unité de piston (18) traversée à l'intérieur par le conduit de sortie (53), qui contient le coulisseau de piston (19), et
**en ce que** de préférence on prévoit des moyens de nébulisation pour la décharge nébulisée de la matière par la sortie de matière (8), les moyens de nébulisation comprenant une chambre de tourbillonnement (58) et au moins une buse de nébulisation.

6. Distributeur d'après une des revendications précédentes, **caractérisé en ce que** l'enveloppe intérieure de tête (53) de la tête d'actionnement (50) est engagée seulement par frottement avec l'extrémité libre de coulisseau du coulisseau de piston (19), qui est chargé élastiquement en direction de la position initiale avec la tête d'actionnement (50), **en ce que**, par l'application d'une force d'arrachement relativement grande, l'assurage contre arrachement (45) permet un mouvement ainsi qu'un démontage sans destruction de la tête d'actionnement (50) par rapport au coulisseau de piston (15), et **en ce que** l'enveloppe intérieure de tête (42) et le coulisseau de piston (19) sont traversés par le conduit de piston (53),
**en ce que** notamment l'enveloppe intérieure de tête (43) de la tête d'actionnement (50) saille à partir de la surface frontale intérieure de tête de la paroi frontale de tête (42) en direction de l'extrémité ouverte de capuchon du corps de support (3), qu'elle s'étend axialement et librement entre la manette (17) et le réservoir (4) et qu'elle est réalisée d'une seule pièce avec la paroi frontale de tête (42), et
**en ce que** de préférence l'enveloppe extérieure de capuchon (32, 47) de la tête d'actionnement (50) saille vers le réservoir (4) plus que l'enveloppe intérieure de tête (43) ainsi qu'elle est réalisée d'une seule pièce avec la paroi frontale de tête (42).

7. Distributeur d'après une des revendications précédentes, **caractérisé en ce que** au moins l'une enveloppe extérieure de tête (32, 47) de la tête d'actionnement (50) comprend une enveloppe large de tête (32) et une enveloppe étroite de tête (47) relativement plus étroite par rapport à celle-ci, qui sont tous les deux réalisées d'une seule pièce avec sa paroi frontale de tête (42), ainsi qu'elle sont coaxiales, et **en ce que** l'enveloppe intérieure de tête (43) s'étend, avec un écart radial, à l'intérieur de l'enveloppe étroite de tête (47), ainsi qu'elle est entourée par l'enveloppe large et par l'enveloppe étroite de tête (32, 47),
**en ce que** notamment la tête d'actionnement (50) forme un capuchon de tête (32, 42) ainsi qu'elle comprend un insert (51) séparé et placé à l'intérieur de celle-ci, insert qui délimite jusqu'à la sortie de matière (8) une section de conduit (58) du conduit de sortie (53) située en direction radiale par rapport à la pompe de décharge (6) et **en ce que** le capuchon de tête (32, 42) comprend les enveloppes de tête (32, 47, 43) ainsi que la paroi frontale de tête (42) en étant réalisé d'une seule pièce avec celles-ci, et
**en ce que** de préférence le capuchon de tête (32, 42) et l'insert (51) comprennent au périmètre, pour la formation d'un périmètre de retenue intérieur et extérieur, des surfaces de retenue premières et deuxièmes, dont au moins une est réalisée d'une seule pièce avec le capuchon de tête (32, 42), et dont la première surface de retenue forme la surface de retenue intérieure, engagée directement avec la deuxième surface de retenue, la deuxième surface de retenue comprenant des saillies distribuées sur le périmètre et engagées avec la première surface de retenue.

8. Distributeur d'après une des revendications précédentes, **caractérisé en ce que** pour le guidage de l'écoulement de matière dans le conduit de sortie (53) on prévoit une soupape de décharge, qui est axialement déplaçable avec le coulisseau de piston (19),
**en ce que** notamment en aval de la soupape de décharge on prévoit une section radiale (55), orientée transversalement par rapport à la pompe de décharge (6), du conduit de sortie (53), laquelle comprend une section axiale (52), faisant directement suite à la section radiale (55), qui est située de manière excentrique par rapport à la pompe de décharge (6) ainsi que de manière essentiellement parallèle, et
**en ce que** de préférence la tête d'actionnement (50) en position initiale est rotatif par rapport au corps de support (3).

9. Distributeur d'après une des revendications précédentes, **caractérisé en ce que** la tête d'actionnement (50) comprend une tubulure de sortie (52) indéformable, allongée et plus étroite dans son diamètre que l'enveloppe extérieure de tête (32),
**en ce que** notamment la tubulure de sortie (52) est traversée par le conduit de sortie (53), et qu'elle comprend une extrémité de tubulure en amont et une extrémité de tubulure en aval, qui présente la sortie de matière et qui est plus éloignée de la manette (17) que l'extrémité de tubulure en amont, et
**en ce que** de préférence un moyen de fermeture (70) est prévu pour la fermeture essentiellement étanche de la sortie de matière (8) et loge l'extrémité de tubulure en aval, qui peut être déplacée vers l'extérieur à partir du moyen de fermeture (70) en forme de cuvette pour mettre a nu la sortie de matière (8).

10. Distributeur d'après une des revendications précédentes, **caractérisé en ce qu'**on prévoit un moyen d'enregistrement (10), tel qu'un moyen de visualisation (20) pour des actions de décharge, lequel définit auprès d'un élément d'enregistrement (21) des positions d'enregistrement ascendantes et descendantes et qui peut être indexé par une commande d'enregistrement,
**en ce que** notamment le moyen d'enregistrement (10) peut être ajusté à un nombre arbitraire de pas de commutation, qu'il présente un contre-élément d'enregistrement (22) fixe par rapport au corps de base (2) et mobile par rapport à l'élément d'enregistrement (21), et
**en ce que** de préférence pour un préréglage pouvant être répété du moyen d'enregistrement (10) on prévoit un manette (58), qui se trouve libre pour le préréglage dans au moins une des positions du moyen d'actionnement.
